# EUROPÄISCHE PATENTANMELDUNG

(11) **EP 1 430 998 A1**
(43) Veröffentlichungstag der Anmeldung: **23.06.2004**
(21) Anmeldenummer: 03405824.8
(22) Anmeldetag: 20.11.2003
(51) Int. Cl.: B24C 3/32

(54) **Vorrichtung zur Oberflächenbearbeitung eines Werkstücks, sowie die Verwendung der Vorrichtung zum Strahlen von Bohrungswandungen**

(30) Priorität: 19.12.2002 EP 02102835
(71) Anmelder: Sulzer Metco AG, 5610 Wohlen (CH)
(72) Erfinder: Herber, Ralph, 79713 Bad Säckingen (DE); Koenig, Peter, 5614 Sarmensdorf (CH)
(74) Vertreter: Sulzer Management AG

(57) **Zusammenfassung**

Erfindungsgemäss wird eine Vorrichtung zur Oberflächenbearbeitung eines Werkstücks (2) durch Strahlen mit einem abrasiven Strahlgut (3), umfassend einen Vorratsbehälter (4) für das Strahlgut (3), eine Dosiereinrichtung (5) und eine Einrichtung zum Strahlen (6), vorgeschlagen. Dabei weist die Einrichtung zum Strahlen (6) eine Strahlgutzuführung (7) mit einem Einlass (8) und einem Auslass (9) für das Strahlgut (3) auf, wobei das Strahlgut (3) durch die Strahlgutzuführung (7) und den Auslass (9) einem Strahlbereich (10) zuführbar ist. Weiter umfasst die Einrichtung zum Strahlen (6) eine Druckzuführung (11) zur Ablenkung eines aus dem Auslass (9) austretenden Strahlgutstroms (12) mittels eines Druckmediums (13), wobei am Einlass der Strahlgutzuführung (7) Kontrollmittel (14) zum Einbringen des Strahlgutstroms (12) vorgesehen sind.

## Beschreibung

Die Erfindung betrifft eine Vorrichtung zur Oberflächenbehandlung eines Werkstücks durch Strahlen mit einem abrasiven Strahlgut, sowie die Verwendung der Vorrichtung zum Strahlen von Bohrungswandungen gemäss dem Oberbegriff des unabhängigen Anspruchs der jeweiligen Kategorie.

Zur Vorbehandlung von Werkstücken, insbesondere zur Vorbehandlung beim thermischen Beschichten, werden Oberflächen von Bauteilen häufig durch Strahlen, beispielsweise mit Aluminiumwerkstoffen aktiviert. Das sichert unter anderem eine ausreichende Verklammerung eines Beschichtungswerkstoffs mit dem Substrat. Aber auch zum Aufrauen und selbst zum Verdichten von Oberflächenschichten (Einbringen von Eigenspannungen durch Kugelstrahlung) von Oberflächen kommt Strahlen häufig als geeignete Methode zum Einsatz, wie beispielsweise beim klassischen Sandstrahlen, wobei als Strahlgut neben gewöhnlichem Sand auch andere Materialien, wie keramische Pulver, spezielle Metallpulver oder andere Pulver oder feine Stäube zum Einsatz kommen. Die Methode des Strahlens ist unter anderem weit verbreitet und besonders geeignet zur Bearbeitung von Bohrungs- und Rohrwandungen, da die Oberflächen solcher Innenwandungen mit anderen Methoden oft nur schwer zu bearbeiten sind.

Daher sind im Stand der Technik eine ganze Reihe von Vorrichtungen und Methoden zur Bearbeitung von Oberflächen von Werkstücken durch Strahlen wohlbekannt. So wird beispielsweise in der EP 0 727 282 B1 eine als RotaBlast bekannte Vorrichtung und ein entsprechendes Verfahren beschrieben, bei welchem ein Strahlgut in einem ausreichend grossen Vorratsbehälter bevorratet ist und von dort einer geeigneten Dosiereinrichtung zugeführt wird, die unmittelbar unterhalb des Vorratsbehälters angeordnet ist. Das Strahlgut wird dann, nach Dosierung durch die Dosiereinrichtung, mit Hilfe eines Injektors mit Druckluft in einen an den Injektor direkt angeflanschten Strahlmittel-Förderschlauch, der auch als Strahlmitteldruckschlauch bezeichnet wird, befördert. Das Strahlgut wird durch den Strahlmittel-Förderschlauch, der aus speziellem Gummimaterial, eventuell mit Kautschukeinlage, aufgebaut ist, zu der RotaBlast Strahl-Vorrichtung zur Bestrahlung eines Werkstücks gefördert.

Dabei treten derzeit hohe Verschleisserscheinungen an den Strahlmittel-Förderschläuchen auf. Die, wie bereits erwähnt, zumeist aus einem Kunststoff oder Gummi gefertigten Schläuche verschleissen insbesondere in einem Abstand von ca. 100 mm bis 150 mm vom Austritt des Strahlgutes aus dem Injektor. In diesem Bereich treten starke Strömungsturbulenzen auf, die durch das im Luftstrom transportierte Strahlmittel, das Schlauchmaterial verstärkt von innen her abrasiv abnutzen. Das führt dazu, dass die Schläuche schon nach sehr kurzer Betriebsdauer so stark verschlissen sind, dass der Betrieb der Anlage eingestellt werden muss und die verschlissenen Strahlmittel-Förderschläuche ersetzt werden müssen. Ein weiterer Nachteil des oben kurz skizzierten Überdruckprinzips besteht darin, dass die Förderung des Strahlguts mit Hilfe des Injektors speziell aufbereitete Druckluft benötigt, die vom Anwender bereitgestellt werden muss. Das erfordert entsprechende zusätzliche Anlagen mit dem entsprechen Finanz und Personalaufwand.

Die Aufgabe der Erfindung ist es daher, eine verbesserte Vorrichtung zur Oberflächenbehandlung eines Werkstücks durch Strahlen mit einem abrasiven Strahlgut vorzuschlagen, die die Nachteile bekannter Vorrichtungen aus dem Stand der Technik vermeidet.

Die diese Aufgaben lösenden Gegenstände der Erfindung sind durch die Merkmale des unabhängigen Anspruchs der jeweiligen Kategorie gekennzeichnet.

Die abhängigen Ansprüche beziehen sich auf besonders vorteilhafte Ausführungsformen der Erfindung.

Erfindungsgemäss wird somit eine Vorrichtung zur Oberflächenbearbeitung eines Werkstücks durch Strahlen mit einem abrasiven Strahlgut, umfassend einen Vorratsbehälter für das Strahlgut, eine Dosiereinrichtung und eine Einrichtung zum Strahlen, vorgeschlagen. Dabei weist die Einrichtung zum Strahlen eine Strahlgutzuführung mit einem Einlass und einem Auslass für das Strahlgut auf, wobei das Strahlgut durch die Strahlgutzuführung und den Auslass einem Strahlbereich zuführbar ist. Weiter umfasst die Einrichtung zum Strahlen eine Druckzuführung zur Ablenkung eines aus dem Auslass austretenden Strahlgutstroms mittels eines Druckmediums, wobei am Einlass der Strahlgutzuführung Kontrollmittel zum Einbringen des Strahlgutstroms vorgesehen sind.

Dadurch, dass bei der erfindungsgemässen Vorrichtung zum Strahlen mit einem abrasiven Strahlgut die Kontrollmittel, die insbesondere, wie weiter unter noch näher erläutert werden wird, eine Dosiereinrichtung oder eine Injektordüse umfassen können, unmittelbar am Einlass der Strahlgutzuführung der Einrichtung zum Strahlen angeordnet sind, wird das Strahlgut nicht mehr, wie aus dem Stand der Technik bekannt, mittels Überdruck durch einen Strahlmitteldruckschlauch der Strahlgutzuführung zugeführt, wodurch die bekannten Probleme mit vorzeitigen Verschleisserscheinungen der Strahlmitteldruckschläuche vermieden werden.

Die Einrichtung zum Strahlen der erfindungsgemässen Vorrichtung, ist aus dem Stand der Technik an sich bekannt und umfasst im wesentlichen eine Strahlgutzuführung, beispielsweise in Form eines Rohres, die einen Einlass und einen Auslass aufweist, wobei dem Einlass ein abrasiv wirkendes Strahlgut zufürbar ist, das in Form eines Strahlgutstromes in einem Strahlbereich durch den Auslass der Strahlgutzuführung wieder austritt. Bevorzugt, aber nicht notwendig, ist die Strahlgutzuführung vertikal, das heisst parallel zur Wirkung der Schwerkraft angeordnet, so dass das Strahlgut bereits allein durch die Wirkung der Schwerkraft in einem Strahlgutstrom vom Einlass zum Auslass der Strahlgutzuführung gelangen kann.

Der aus dem Auslass austretende Strahlgutstrom wird dabei mittels eines Druckmediums, das über eine Druckzuführung dem Strahlbereich zuführbar ist, auf eine zu bearbeitende Oberfläche eines Werkstücks abgelenkt, wodurch die Oberfläche des Werkstücks bearbeitet wird. Dabei kann das Druckmedium zur Ablenkung des Strahlgutstroms zum Beispiel ein Fluid wie Druckluft, oder auch eine geeignete Flüssigkeit oder ein anderes geeignetes Medium umfassen.

Das Strahlgut ist dabei den Kontrollmitteln, die am Einlass der Strahlgutzuführung der Einrichtung zum Strahlen vorgesehen sind, aus einem Vorratsbehälter für das Strahlgut zuführbar, wobei die Kontrollmittel zum Einbringen des Strahlgutstroms in den Einlass der Strahlgutzuführung geeignet sind. Zur kontrollierten Zuführung von Strahlgut aus dem Vorratsbehälter an die Strahlgutzuführung, umfasst die erfindungsgemässe Vorrichtung eine an sich bekannte Dosiereinrichtung.

Bei einem bevorzugten Ausführungsbeispiel einer erfindungsgemässen Vorrichtung umfassen die Kontrollmittel zum Einbringen des Strahlgutstroms die Dosiereinrichtung. Das heisst, die Dosiereinrichtung ist unmittelbar am Einlass der Strahlgutzuführung angeordnet. Dabei kann der Vorratsbehälter für das Strahlgut in einem ersten Ausführungsbeispiel unmittelbar an der Dosiereinrichtung angeordnet sein, so dass keine Zuführleitung zur Zuführung von Strahlgut vom Vorratsbehälter zur Dosiereinrichtung vorgesehen ist. Alternativ kann in einem zweiten Ausführungsbeispiel die als Dosiereinrichtung ausgestaltete Kontrolleinrichtung über eine Zuführleitungleitung mit dem Vorratsbehälter verbunden sein. Dabei können Hilfsmittel vorgesehen sein, die die Zuführung des Strahlgutes aus dem Vorratsbehälter zu den Kontrollmitteln unterstützen. Insbesondere kann das Strahlgut mittels eines Transportmediums, beispielsweise durch Luft, aus dem Vorratsbehälter den Kontrollmitteln zugeführt werden. Dabei ist es selbstverständlich auch möglich, dass Strahlgut aus einem Vorratsbehälter mehreren Einrichtungen zum Strahlen zugeführt wird.

In einem anderen für die Praxis wichtigen Ausführungsbeispiel umfassen die Kontrollmittel zum Einbringen des Strahlgutstroms eine an sich bekannte Injektordüse, wobei die Injektordüse über eine Verbindungsleitung mit der Dosiereinrichtung verbunden ist, so dass der Injektordüse über die Dosiereinrichtung und die Verbindungsleitung Strahlgut aus dem Vorratsbehälter zuführbar ist. Insbesondere kann dabei die Dosiereinrichtung unmittelbar am Vorratsbehälter angeordnet sein. Das Strahlgut wird dabei mit der Injektordüse als Strahlgutstrom über den Einlass der Strahlgutzuführung unmittelbar in die Strahlgutzuführung unter einem vorgebbaren Druck eingebracht. Dabei erzeugt die an sich bekannte Injektordüse, die mit Druckluft betreibbar ist, in der Verbindungsleitung einen Unterdruck, wodurch das Strahlgut zur Injektordüse angesaugt wird. Hierdurch entstehen in einem Einlassbereich der Verbindungsleitung, die bevorzugt aus einem Kunstoff, beispielsweise Gummi, aufgebaut ist, kaum Turbulenzen, so dass die Verbindungsleitung keinem übermässigem abrasiven Verschleiss ausgesetzt ist, wie die aus dem Stand der Technik bekannten Strahlmitteldruckschläuche.

Dabei ist die Verbindungsleitung und / oder die Zuführleitung an ihrer inneren Wandung bevorzugt mit Borkarbid ausgekleidet. Borkarbid ist ein bekanntes und geeignetes Material zur Verminderung von Verschleiss, insbesondere bei Verwendung abrasiv wirkender Materialien und wird daher bevorzugt auch für die Injektordüse verwendet.

In einer für die Praxis wichtigen Ausführungsvariante ist die Injektordüse bevorzugt aus Borkarbid aufgebaut und ist austauschbar mit der Strahlgutzuführung und / oder der Verbindungsleitung verbunden. Dabei ist insbesondere der Übergang zur Verbindungsleitung und / oder zur Strahlgutzuführung durch Einsatz einer Übergangsdüse so ausgestaltet, das möglichst keine Turbulenzen im Strom des Strahlgutes auftreten, wodurch der Verschleiss der beteiligten Komponenten erheblich reduzierbar ist.

In einem besonders bevorzugten Ausführungsbeispiel umfasst die Druckzuführung im Strahlbereich ein das Druckmedium umlenkendes Endstück mit einer Mündung, aus der das Druckmedium in den Strahlbereich austritt. Dabei ist die Druckzuführung um eine Längsachse der Strahlgutzuführung drehbar angeordnet, wobei die Mündung des Endstücks der Druckzuführung derart angeordnet und ausrichtbar ist, dass der aus dem Auslass der Strahlgutzuführung austretende Strahlgutstrom auf ein zu bestrahlendes Werkstück ablenkbar ist. Dabei kann die Druckzuführung durch einen Drehantrieb um die Strahlgutzuführung rotierbar sein. Als Drehantrieb kann zum Beispiel ein Elektromotor, ein pneumatischer oder hydraulischer oder ein anderer geeigneter Antrieb zum Einsatz kommen.

Bevorzugt umfasst die erfindungsgemässe Vorrichtung einen Flussmesser zur Überwachung und Messen eines Massenflusses des Strahlgutes. Dabei kann der Flussmesser beispielsweise in der Verbindungsleitung oder der Zuführleitung oder an jeder anderen geeigneten Stelle an der erfindungsgemässen Vorrichtung vorgesehen sein.

Insbesondere kann die erfindungsgemässe Vorrichtung eine frei programmierbare Ansteuereinheit zur Steuerung und / oder Regelung der Dosiereinrichtung und / oder der Kontrollmittel zum Einbringen des Strahlgutstroms und / oder des Drehantriebs umfassen. Dabei können in einer für die Praxis wichtigen Ausführungsvariante Regelungsmittel, beispielsweise in Form von geeigeneten Ventilen, vorgesehen sein, mit welchen der Massenfluss durch die Ansteuereinheit in Abhängigkeit vorgebbarer Betriebsparameter steuer- und / oder regelbar ist. Bevorzugt ist dabei der Flussmesser mit der Ansteuereinheit zur Übertragung aktueller Daten des Massenflusses signalverbunden, so dass beispielsweise der aktuelle Massenfluss zur Steuerung / und oder Regelung herangezogen werden kann.

Erfindungsgemäss wird darüber hinaus die Verwendung der Vorrichtung zur Oberflächenbearbeitung eines Werkstücks durch Strahlen mit einem abrasiven Strahlgut, zum Strahlen von Bohrungs- oder Rohrwandungen, insbesondere von Zylindern von Hubkolbenbrennkraftmaschinen verwendet.

Die Erfindung wird im folgenden an Hand der schematischen Zeichnung näher erläutert. Es zeigt:
- Fig. 1: eine erfindungsgemässe Vorrichtung mit Vorratsbehälter, Dosiereinrichtung und einer Einrichtung zum Strahlen;
- Fig. 2: ein weiteres Ausführungsbeispiel einer erfindungsgemässen Vorrichtung.

Fig. 1 zeigt in einer schematischen Darstellung eine erfindungsgemässe Vorrichtung zur Oberflächenbearbeitung eines Werkstücks durch Strahlen mit einem abrasiven Strahlgut, welche Vorrichtung im folgenden gesamthaft mit dem Bezugszeichen 1 bezeichnet wird.

Die erfindungsgemässe Vorrichtung 1 umfasst einen Vorratsbehälter 4 für ein Strahlgut 3, eine Dosiereinrichtung 5 und eine Einrichtung zum Strahlen 6. Dabei weist die Einrichtung zum Strahlen 6 eine Strahlgutzuführung 7 mit einem Einlass 8 und einem Auslass 9 für das Strahlgut 3 auf, wobei das Strahlgut 3 durch die Strahlgutzuführung 7 und den Auslass 9 einem Strahlbereich 10 zuführbar ist. Weiter umfasst die Einrichtung zum Strahlen 6 eine Druckzuführung 11 zur Ablenkung eines aus dem Auslass 9 austretenden Strahlgutstroms 12 mittels eines Druckmediums (13), wobei am Einlass 8 der Strahlgutzuführung 7 Kontrollmittel 14 zum Einbringen des Strahlgutstroms 12 vorgesehen sind.

Die in Fig. 1 gezeigte Einrichtung zum Strahlen 6 ist aus dem Stand der Technik, ebenso wie die Dosiereinrichtung, an sich bekannt. Die Strahlgutzuführung 7 ist in Form eines geraden Rohres 7 ausgestaltet, das in dem in Fig. 1 dargestellten Ausführungsbeispiel darstellungsgemäss senkrecht, das heisst mit seiner Längsache L parallel zur Wirkrichtung der Schwerkraft, angeordnet ist. Die Kontrollmittel 14 zum Einbringen des Strahlgutstroms 12 sind hier als Dosiereinrichtung 5 ausgestaltet. Das heisst, die Dosiereinrichtung 5 ist unmittelbar am Einlass 8 der Strahlgutzuführung 7 angeordnet. Dabei ist der Vorratsbehälter 4 für das Strahlgut 3 in dem hier gezeigten Ausführungsbeispiel unmittelbar an der Dosiereinrichtung 5 angeordnet, so dass keine Zuführleitung zur Zuführung des Strahlgut 3 vom Vorratsbehälter 4 zur Dosiereinrichtung 5 vorgesehen ist. Die Förderung des Strahlgutes 3 wird in die Strahlgutzuführung 7 erfolgt allein durch die Schwerkraft. Das gleiche gilt für die Förderung des Strahlgutes 3 in Form des Strahlgutstroms 12 vom Einlass 8 zum Auslass 9 der Strahlgutzuführung 7.

Der aus dem Auslass 9 austretende Strahlgutstrom 12 wird mittels des Druckmediums (13), das über die Druckzuführung 11 dem Strahlbereich 10 zuführbar ist, auf eine zu bearbeitende Oberfläche eines Werkstücks 2 abgelenkt, wodurch die Oberfläche des Werkstücks 2, beispielsweise die Innenwand eines Zylinders einer Hubkolbenbrennkraftmaschine, bearbeitet wird. Dabei kann das Druckmedium (13) zur Ablenkung des Strahlgutstroms 12 zum Beispiel ein Fluid (13) wie Druckluft (13), oder auch eine geeignete Flüssigkeit (13) oder ein anderes geeignetes Medium (13) umfassen.

Die Druckzuführung 11 umfasst dabei im Strahlbereich 10 ein das Druckmedium (13) umlenkendes Endstück 71 mit einer Mündung 72, aus der das Druckmedium (13) in den Strahlbereich 10 austritt. Dabei ist die Druckzuführung 11 um die Längsachse L der Strahlgutzuführung 7 drehbar angeordnet, wobei die Mündung 72 des Endstücks 71 der Druckzuführung 11 derart angeordnet und ausrichtbar ist, dass der aus dem Auslass 9 der Strahlgutzuführung 7 austretende Strahlgutstrom 12 auf das zu bestrahlende Werkstück 2 ablenkbar ist. In der hier gezeigten Ausführungsvariante ist die Druckzuführung 11 durch einen Drehantrieb 17 um die Strahlgutzuführung 7 rotierbar, wobei der Drehantrieb bevorzugt als Elektromotor, als pneumatischer oder als hydraulischer Antrieb ausgestaltet ist.

Insbesondere kann die erfindungsgemässe Vorrichtung 1 noch einen in Fig. 1 nicht gezeigten Sensor, insbesondere einen Flussmesser (15) zur Messung eines Massenflusses des Strahlgutes 3 aufweisen, der mit einer in Fig. 1 ebenfalls nicht gezeigten frei programmierbaren Ansteuereinheit zur Steuerung und / oder Regelung der Dosiereinrichtung 5 und / oder der Kontrollmittel 14 zum Einbringen des Strahlgutstroms 12 und / oder des Drehantriebs 17 umfassen.

In Fig. 2 ist ein weiteres Ausführungsbeispiel einer erfindungsgemässen Vorrichtung schematisch dargestellt. In diesem für die Praxis wichtigen Ausführungsbeispiel umfassen die Kontrollmittel 14 zum Einbringen des Strahlgutstroms 12 eine an sich bekannte Injektordüse 141, wobei die Injektordüse 141 über eine Verbindungsleitung 16 mit der Dosiereinrichtung 5 verbunden ist, so dass der Injektordüse 141 über die Dosiereinrichtung 5 und die Verbindungsleitung 16 Strahlgut 3 aus dem Vorratsbehälter 4 zuführbar ist. Dabei umfasst die Verbindungsleitung 16 einen Flussmesser 15 zur Messung eines Massenflusses des Strahlgutes 3 der mit einer nicht gezeigten Anteuereinheit signalverbunden ist. Insbesondere ist die Dosiereinrichtung 5 unmittelbar am Vorratsbehälter 4 angeordnet. Das Strahlgut 3 wird dabei mit der Injektordüse 141 als Strahlgutstrom 12 über den Einlass 8 der Strahlgutzuführung 7 unmittelbar in die Strahlgutzuführung 7 unter einem vorgebbaren Druck eingebracht. Dabei erzeugt die an sich bekannte Injektordüse 141, die mit Druckluft betreibbar ist, in der Verbindungsleitung 16 einen Unterdruck, wodurch das Strahlgut 3 zur Injektordüse 141 angesaugt wird. Hierdurch entstehen in einem Einlassbereich der Verbindungsleitung 16, die bevorzugt aus einem Kunstoff, beispielsweise Gummi, aufgebaut ist, kaum Turbulenzen, so dass die Verbindungsleitung 16 keinem übermässigem abrasiven Verschleiss ausgesetzt ist, wie die aus dem Stand der Technik bekannten Strahlmitteldruckschläuche.

## Patentansprüche

1. Vorrichtung zur Oberflächenbearbeitung eines Werkstücks (2) durch Strahlen mit einem abrasiven Strahlgut (3), umfassend einen Vorratsbehälter (4) für das Strahlgut (3), eine Dosiereinrichtung (5) und eine Einrichtung zum Strahlen (6), wobei die Einrichtung zum Strahlen (6) eine Strahlgutzuführung (7) mit einem Einlass (8) und einem Auslass (9) für das Strahlgut(3) aufweist, und das Strahlgut (3) durch die Strahlgutzuführung (7) und den Auslass (9) einem Strahlbereich (10) zuführbar ist, sowie einer Druckzuführung (11) zur Ablenkung eines aus dem Auslass (9) austretenden Strahlgutstroms (12) mittels eines Druckmediums (13), **dadurch gekennzeichnet, dass** am Einlass der Strahlgutzuführung (7) Kontrollmittel (14) zum Einbringen des Strahlgutstroms (12) vorgesehen sind.

2. Vorrichtung nach Anspruch 1, wobei die Kontrollmittel (14) die Dosiereinrichtung (5) umfassen.

3. Vorrichtung nach Anspruch 1 oder 2, wobei die Kontrollmittel (14) eine Injektordüse (141) umfassen.

4. Vorrichtung nach einem der vorangehenden Ansprüche, wobei die Dosiereinrichtung (5) am Vorratsbehälter (4) angeordnet ist

5. Vorrichtung nach einem der vorangehenden Ansprüche, wobei die Dosiereinrichtung (5) mittels einer Verbindungsleitung (16) mit der Strahlgutzuführung (7) verbunden ist.

6. Vorrichtung nach einem der vorangehenden Ansprüche, wobei ein Flussmesser (15) zur Messung eines Massenflusses des Strahlgutes (3) vorgesehen ist.

7. Vorrichtung nach einem der vorangehenden Ansprüche, wobei die Druckzuführung (11) im Strahlbereich (10) ein das Druckmedium (13) umlenkendes Endstück (71) mit einer Mündung (72) aufweist, und die Druckzuführung (11) um eine Längsachse (L) der Strahlgutzuführung (7) drehbar angeordnet ist, wobei die Mündung (72) des Endstücks (71) der Druckzuführung (11) derart angeordnet und ausrichtbar ist, dass der aus dem Auslass (9) der Strahlgutzuführung (7) austretende Strahlgutstrom (12) ablenkbar ist.

8. Vorrichtung nach Anspruch 7, wobei die Druckzuführung (11) durch einen Drehantrieb (17) um die Längsachse (L) der Strahlgutzuführung (7) rotierbar ist.

9. Vorrichtung nach einem der vorangehenden Ansprüche, wobei eine frei programmierbare Ansteuereinheit zur Steuerung und / oder Regelung der Dosiereinrichtung (5) und / oder der Kontrollmittel (14) zum Einbringen des Strahlgutstroms (12) und / oder des Drehantriebs (17) vorgesehen ist.

10. Verwendung der Vorrichtung (1) nach einem der vorangehenden Ansprüche zum Strahlen von Bohrungs- oder Rohrwandungen, insbesondere von Zylindern von Hubkolbenbrennkraftmaschinen.
